# EUROPÄISCHE PATENTSCHRIFT

(11) **EP 0 716 198 B1**
(45) Veröffentlichungstag und Bekanntmachung des Hinweises auf die Patenterteilung: **09.10.2002**
(21) Anmeldenummer: 95118079.3
(22) Anmeldetag: 16.11.1995
(51) Int. Cl.: E04F 13/08

(54) **Vorrichtung zum Befestigen von Fassadenplatten**
Device for fastening façade slabs
Dispositif de fixation pour plaques de façade

(30) Priorität: 08.12.1994 DE 4443743
(43) Veröffentlichungstag der Anmeldung: 12.06.1996
(73) Patentinhaber: VAW Metawell GmbH metal sandwich technology, 86633 Neuburg/Donau (DE)
(72) Erfinder: Krämer, Dieter, D-80801 München (DE)
(74) Vertreter: Prietsch, Reiner, Dipl.-Ing.

(56) Entgegenhaltungen:
- EP-A- 0 264 707
- EP-A- 0 433 597
- DE-A- 3 831 517
- DE-A- 4 033 202
- DE-U- 8 815 364
- FR-A- 2 531 755
- BAUPHYSIK, Bd. 11, Nr. 3, Juni 1989, BERLIN, DE, Seite 115/116 XP000028671 LATERNSER, KLAUS: "AUSSTELLUNG ÜBER WÄRMEGEDAMMTE FASSADENBEKLEIDUNGEN IM RAHMEN DES 1. EUROPÄISCHEN KOLLOQUIUMS ÜBER DIE AUSSENDÄMMUNG VON FASSADEN"

## Beschreibung

Die Erfindung betrifft eine Vorrichtung zum Befestigen von Fassadenplatten, mit den im Oberbegriff des Anspruches 1 angegebenen Merkmalen.

Eine derartige Befestigungsvorrichtung ist aus der FR-A-2 531 755 bekannt. Sie ist als horizontales, durchgehendes Tragprofil ausgebildet, das zur Befestigung an vertikalen, voneinander beabstandeten Tragprofilen bestimmt ist, die ihrerseits mit der Gebäudewand verbunden sind. Eine solche Unterkonstruktion aus vertikalen und diesen vorgesetzten, horizontalen Tragprofilen, die an den Kreuzungspunkten mit den vertikalen Tragprofilen verbunden sind, ist sowohl material- als auch montagemäßig aufwendig.

Der Erfindung liegt die Aufgabe zugrunde, eine Vorrichtung mit den im Oberbegriff des Anspruches 1 angegebenen Merkmalen montagefreundlicher zu gestalten.

Diese Aufgabe ist erfindungsgemäß durch die weiteren, im kennzeichnenden Teil des Anspruches 1 angegebenen Merkmale gelöst.

Die vorgeschlagene Befestigungsvorrichtung umfaßt also in erster Linie U-profilförmige, ansonsten beliebig gestaltete Agraffen, die in beliebiger, an sich bekannter Weise mit der Rückseite der Fassadenplatten kraftschlüssig und vorzugsweise verdeckt verbunden sind und eine Grundplatte mit einem oberen und einem unteren Einhängschenkel für diese Agraffen. Darüber hinaus umfaßt die Befestigungsvorrichtung nur noch einen Niederhalter für die Agraffen. Damit kann die Grundplatte der Befestigungsvorrichtung beispielsweise ausgehend von einem stranggepreßten oder strangextrudierten Metallprofil, aus Gründen der Korrosionsfestigkeit insbesondere einem Aluminiumprofil, hergestellt werden, und zwar einfach durch Ablängen entsprechender Abschnitte.

Bei dieser Konstruktion der Grundplatte der Befestigungsvorrichtung genügen zu deren Montage vertikale, in passenden Abständen angeordnete Tragprofile, die grundsätzlich aus beliebigem Material sein können. Wegen des im Vergleich zu den bekannten Unterkonstruktionen mit zusätzlichen, horizontalen Tragprofilen verringerten Material- und Montageaufwandes können als Tragprofile Aluminiumprofile verwendet werden, die zwar je Längeneinheit teurer als Kanthölzer oder Stahlblechprofile, dafür jedoch korrosionsfest und entsprechend langlebig sind. Zweckmäßig werden Hohlprofile verwendet, mit denen die Grundplatte über selbstbohrende und/oder selbstschneidende Schrauben verschraubt wird. Eines der beiden Aufnahmelöcher sollte aus später erläuterten Gründen als Langloch ausgebildet sein.

Bevorzugt besteht der Niederhalter der Befestigungsvorrichtung aus einem Flachprofil, z.B. ebenfalls aus Aluminium, mit im wesentlichen horizontaler Längsachse, wobei das Flachprofil mit der Grundplatte höhenverstellbar verschraubbar ist (Anspruch 2).

Um die Fassadenplatten nach dem Einhängen ausrichten zu können, sollte mindestens eine der im Regelfall zwei Agraffen, die im oberen Bereich einer Fassadenplatte vorgesehen sind, in dem Querschenkel des U-Profils der Agraffe eine Gewindebohrung haben, in der eine Justierschraube aufgenommen ist, deren freies Schaftende auf dem Oberrand des unteren Schenkels der Grundplatte aufliegt (Anspruch 3).

Für diesen Fall kann der Niederhalter gleichzeitig als Sicherung der Fassadenplatte gegen Verschieben in horizontaler Richtung ausgebildet sein und hierzu an seinem einen Ende zwei in Richtung der Fassadenplatte vorspringende, voneinander beanstandete Querrippen haben, zwischen die der Kopf der Justierschraube zu liegen kommt, während das andere Ende des Niederhalters dann nur quer zu seiner Längsachse etwa unter 45° in Richtung auf die Fassadenplatte abgewinkelt zu sein braucht, damit er sicher auf den Querschenkel des U-Profils der Agraffe der benachbarten Fassadenplatte zu liegen kommt. Letztere ist ihrerseits gegen Horizontalverschiebungen durch ihre zweite obere Agraffe gesichert, die wiederum eine Justierschraube aufweist (Anspruch 4).

Um den Niederhalter in seiner Stellung zu sichern, kann er mit der Grundplatte über einen verdrehfest an dieser festgelegten, ein Loch in dem Niederhalter durchgreifenden Gewindebolzen und eine auf diesen aufgeschraubte Mutter verbunden sein (Anspruch 5). Bei der Mutter kann es sich um eine Spezialmutter handeln, die statt Schlüsselflächen einen Innensechskant hat. Auf diese Weise läßt sich die Mutter über einen in den Spalt zwischen zwei aneinandergrenzenden Fassadenplatten eingeführten Stiftschlüssel anziehen und lösen.

Zur Vereinfachung der Montage, vor allem aber um ein nachträgliches Auswechseln einer einzelnen Fassadenplatte ohne Entfernung der Nachbarplatten zu erleichtern, sollte der Gewindebolzen in der Grundplatte in einem Langloch mit vertikaler Achse verschiebbar, jedoch verdrehsicher angeordnet sein (Anspruch 6). Eine verschiebbare, jedoch verdrehsichere Führung des Gewindebolzens in dem Langloch läßt sich dann sehr einfach erzielen, wenn der Gewindebolzen rückseitig einen Kopf hat, der nach dem Prinzip des Kulissensteins in einer Längsnut des Tragprofils geführt ist. Insbesondere, wenn als Tragprofil ein Metallhohlprofil verwendet wird, läßt sich eine solche Längsnut sehr einfach dadurch erzeugen, daß man den zu der Fassade parallelen, von ihr abgewandten Steg gegenüber den freien Enden der angrenzenden Querstege des Tragprofils zurückgesetzt ausbildet, so daß, von der Montageseite her gesehen, ein flacher, vertikaler Kanal vorhanden ist und die Grundplatte sich lediglich gegen die freien Stirnflächen der Querstege, also die Seitenränder des Tragprofils, abstützt.

Aus Gründen des Toleranzausgleiches sollte auch das Loch in dem Niederhalter, das von dem Gewindebolzen durchgriffen wird, ein Langloch mit horizontaler Achse sein (Anspruch 7).

Um die Bauhöhe der Grundplatte der Vorrichtung gering halten, gleichzeitig jedoch einen ausreichend großen Vertikalabstand der Aufnahmelöcher für die in das Tragprofil eingreifenden Befestigungselemente zu schaffen, können der obere Einhängschenkel und/oder der untere Einhängschenkel der Grundplatte jeweils mittig eine Ausnehmung aufweisen, die den betreffenden Einhängschenkel in zwei Schenkelabschnitte teilt (Ansprüche 8 und 9).

Die Befestigungsvorrichtung nach der Erfindung wird nachfolgend anhand von zeichnerisch dargestellten Ausführungsbeispielen erläutert. Es zeigt:
- Fig. 1: eine Aufsicht
- Fig. 2: einen Schnitt längs A - A in Fig. 1
- Fig. 3: eine Seitenansicht
- Fig. 4: eine Aufsicht auf eine vereinfachte Ausführungsform
- Fig. 5: einen Schnitt längs B - B in Fig. 4.

Die in den Figuren 1 bis 3 dargestellte Ausführungsform der vorgeschlagenen Vorrichtung dient zum Befestigen von nur schematisch angedeuteten Fassadenplatten a, b, c an einem vertikalen Tragprofil 1, das seinerseits mit einer nicht dargestellten Gebäudewand verbunden ist. Das Tragprofil 1 hat aus einem im folgenden noch erläuterten Grund über seinen freien Steg 1a etwas vorspringende Querstege 1b und 1c. Gegen die Stirnflächen dieser Querstege 1b, 1c stützt sich rückseitig eine Grundplatte 2 ab, die einen oberen, zwei gleichartige Schenkelabschnitte umfassenden Einhängschenkel 3 und einen zwei ebenfalls gleichartige Schenkelabschnitte 4a und 4b umfassenden, unteren Einhängschenkel aufweist. nie durch Wegfräsen der jeweiligen mittleren Bereiche der zunächst durchgehenden Einhängschenkel geschaffenen Ausnehmungen zwischen den betreffenden Schenkelabschnitten haben allein den Zweck, ausreichend Platz zur Verwendung eines magazinierten Bohrschraubers zum Verschrauben der Grundplatte 2 mit dem Tragprofil 1 mittels Schrauben 7a, 7b zu schaffen. Bei Verwendung entweder einer größeren Grundplatte 2 oder eines Bohrschraubers mit ausreichend schlankem Kopf kann also auf die Schaffung dieser Ausnehmungen verzichtet werden.

Wie insbesondere Fig. 3 verdeutlicht, sind die Einhängschenkel 3 sowie 4a, 4b mit der Grundplatte 2 einstückig, verlaufen jedoch in einer zu der Ebene der Grundplatte parallelen und von dieser in Richtung der Fassadenplatten beabstandeten Ebene, so daß, von den Fassadenplatten aus gesehen, hinter jedem Einhängschenkel ein freier Raum verbleibt, in den umgekehrt U-förmige Agraffen 5 bzw. 6 mit ihrem freien Schenkel 5a bzw. 6a eingreifen, deren anderer Schenkel 5b bzw. 6b mit der Rückseite der Fassadenplatte a bzw. der Fassadenplatte c der darunter befindlichen Fassadenplattenreihe verschraubt ist.

Jede Fassadenplatte a, b, c ist rückseitig mit Agraffen 5, 6 versehen, im Regelfall mit je einer Agraffe in jedem Eckbereich, insgesamt also vier Agraffen, von denen mindestens eine eine Agraffe 6 ist. Die Agraffen 6 unterscheiden sich von den Agraffen 5 durch in ihren oberen oder Querschenkel eingedrehte Justierschrauben 11, die eine Ausrichtung jeder Fassadenplatte in horizontaler Richtung ermöglichen. Aus Gründen der Zugänglichkeit der Justierschrauben 11 sind die Agraffen 6 nahe dem Oberrand der Fassadenplatte angeordnet, während die Agraffen 5, die lediglich ein Abheben der Fassadenplatte von der Unterkonstruktion verhindern, nahe dem unteren Rand jeder Platte angebracht sind.

Aus den Figuren 1 und 3 ist ersichtlich, daß die Grundplatte 2 mittels Schrauben 7a, 7b an dem Tragprofil 1 befestigt ist, von denen die Schraube 7a ein oberes Aufnahmeloch 8a in der Grundplatte 2 durchgreift, während die Schraube 7b ein von dem oberen Aufnahmeloch 8a beabstandetes, als Langloch ausgebildetes Aufnahmeloch 8b durchgreift. Mithin läßt sich die Grundplatte 2 nach dem Lösen der Schraube 8a so weit nach unten verschieben, daß die Agraffen 5 bzw. 6 von den Einhängschenkeln 3 bzw. 4a, 4b freikommen; dies ist eine Voraussetzung dafür, daß nachträglich einzelne Fassadenplatten ausgewechselt werden können, ohne die Nachbarplatten zu entfernen.

Zwischen den Aufnahmelöchern 8a und 8b hat die Grundplatte 2 ein weiteres Langloch 8c, das von einem Gewindebolzen 9 durchgriffen wird, dessen Kopf 9a (vergl. Fig. 2) nach Art eines Kulissensteins ausgebildet ist, der in dem flachen Kanal zwischen den überstehenden Rändern der Querstege 1b, 1c und dem Längssteg 1a des Tragprofils 1 ausgebildet ist. Dieser somit in vertikaler Richtung verschiebbar, jedoch verdrehsicher geführte Gewindebolzen 9 durchgreift ein horizontales Langloch 10a (vergl. Fig. 1) in einem Niederhalter 10 aus einem Flachprofil. Der Niederhalter 10 hat an seinem einen, in den Figuren 1 und 2 linksseitige Ende zwei in Richtung der Fassadenplatte c (vergl. Fig. 2) vorspringende, voneinander beabstandete Querrippen 10b und ist an seinem anderen (rechtsseitigen) Ende 10c um etwa 45° in Richtung auf die Fassadenplatte b (vergl. Fig. 2) abgewinkelt. Während dieses rechtsseitige Ende 10c des Niederhalters 10 lediglich ein Verschieben der Agraffen 5 oder 6 in vertikaler Richtung und damit ein Aushängen der Fassadenplatten a, b, c verhindert, wirken die Querrippen 10b am linksseitigen Ende des Niederhalters 10 auch als Sicherung gegen ein Verschieben der Fassadenplatten a, b, c in waagerechter Richtung, denn sie umgreifen teilweise den Kopf der Justierschraube 11 der jeweiligen Agraffe 6.

Nach dem Einhängen und Ausrichten der Fassadenplatten in horizontaler und in vertikaler Richtung wird der zunächst nur lose montierte Niederhalter 10 in die z.B. aus Fig. 1 zu erkennende Stellung gebracht und dann durch Anziehen der auf dem Gewindebolzen 9 sitzenden Mutter 12 gesichert. Die Mutter 12 (im Ausführungsbeispiel jedoch auch die Schrauben 8a, 8b und die Justierschrauben 11) hat einen Innensechskant 12a, so daß zum Anziehen und Lösen der Mutter 12 lediglich ein schmaler Sechskantstift in den Spalt zwischen benachbarten Fassadenplatten c und b (vergl. Fig. 2) eingeführt zu werden braucht.

Bei sehr großformatigen, insbesondere bei sehr langen Fassadenplatten sind mehr als vier Agraffen zur Sicherung der Platten an der Unterkonstruktion erforderlich. Agraffen 5 bzw. 6 sitzen dann nach wie vor in den unteren bzw. den oberen Eckbereichen der betreffenden Fassadenplatte, während zwei weitere Agraffen, die keine Justierschrauben zu haben brauchen und deshalb wie die Agraffen 5 ausgebildet sind, z.B. auf der vertikalen Mittellinie der Fassadenplatte angeordnet sind. Dieser Fall ist in den Figuren 4 und 5 dargestellt. Für die zusätzlichen Agraffen 5 ist selbstverständlich ein weiteres, vertikales Tragprofil 1 notwendig. Für die Befestigungsvorrichtung genügt jedoch eine vereinfachte Ausführungsform, die lediglich eine schmale Grundplatte 20 mit einem oberen Einhängschenkel 30 und einem unteren Einhängschenkel 40 umfaßt. Die Grundplatte 20 wird mit dem Tragprofil 1 in analoger Weise verschraubt wie die Grundplatte 2.

## Patentansprüche

1. Vorrichtung zum Befestigen von Fassadenplatten (a, b, c) an einer Unterkonstruktion aus mit einer Gebäudewand verbundenen, voneinander beabstandeten Tragprofilen,
**gekennzeichnet durch**
a) mehrere Agraffen (5, 6) in Form eines umgekehrten U-Profils, welche an die Rückseite der Fassadenplatten (a, b, c) anzubringen sind,
b) eine Grundplatte (2) mit
- einem mit der Grundplatte (2) einstückigen, von deren Oberrand nach oben abgehenden, zu der freien Großfläche der Grundplatte parallelen und beabstandeten Einhängeschenkel (3) für die an der Rückseite einer Fassadenplatte (a) in deren unteren Bereich angebrachte Agraffe (5)
- einem mit der Grundplatte (2) einstückigen, von deren Unterrand nach oben abgehenden, zu der freien Großfläche der Grundplatte parallelen und beabstandeten Einhängeschenkel (4a, 4b) für die an der Rückseite der an die vorgenannte Fassadenplatte (a) nach unten anschließenden Fassadenplatte (c) in deren oberen Bereich angeordnete Agraffe (6), und
- zwei übereinander angeordneten, voneinander beabstandeten Aufnahmelöchern (8a, 8b) für den Durchtritt von in das Tragprofil (1) eingreifenden Befestigungselementen (8) für die Grundplatte (2) und
c) einen verstellbar und feststellbar mit der Grundplatte (2) verbundenen Niederhalter (10) für die Agraffen.

2. Vorrichtung nach Anspruch 1, **dadurch gekennzeichnet, daß** der Niederhalter (10) aus einem Flachprofil mit im wesentlichen horizontaler Längsachse besteht, das mit der Grundplatte (2) höhenverstellbar verschraubbar ist.

3. Vorrichtung nach Anspruch 2, **dadurch gekennzeichnet, daß** mindestens eine der Agraffen (6) jeder Fassadenplatte in dem Querschenkel ihres U-Profils eine Gewindebohrung hat, in der eine Justierschraube (11) aufgenommen ist, deren freies Schaftende auf dem Oberrand des unteren Schenkels (4a, 4b) der Grundplatte (2) aufliegt.

4. Vorrichtung nach Anspruch 3, **dadurch gekennzeichnet, daß** der Niederhalter (10) an seinem einen Ende zwei in Richtung der Fassadenplatte (a, b, c) vorspringende, voneinander beabstandete Querrippen (10b) hat, zwischen die der Kopf der Justierschraube (11) zu liegen kommt, und daß das andere Ende (10c) des Niederhalters quer zu seiner Längsachse etwa unter 45° in Richtung auf die Fassadenplatte abgewinkelt ist.

5. Vorrichtung nach einem der Ansprüche 1 bis 4, **dadurch gekennzeichnet, daß** der Niederhalter (10) mit der Grundplatte (2) über einen verdrehfest an dieser festgelegten, ein Loch (10a) in dem Niederhalter (10) durchgreifenden Gewindebolzen (9) und eine auf diesen aufgeschraubte Mutter (12) verbunden ist.

6. Vorrichtung nach Anspruch 5, **dadurch gekennzeichnet, daß** der Gewindebolzen (9) in der Grundplatte in einem Langloch (8c) mit vertikaler Achse verschiebbar, jedoch verdrehsicher angeordnet ist.

7. Vorrichtung nach Anspruch 5 oder 6, **dadurch gekennzeichnet, daß** das Loch in dem Niederhalter ein Langloch mit horizontaler Achse ist.

8. Vorrichtung nach einem der Ansprüche 1 bis 7, **dadurch gekennzeichnet, daß** der obere Einhängschenkel (3) der die Grundplatte (2) durch eine mittige Ausnehmung in zwei Schenkelabschnitte geteilt ist.

9. Vorrichtung nach einem der Ansprüche 1 bis 8, **dadurch gekennzeichnet, daß** der untere Einhängschenkel der Grundplatte (2) durch eine mittige Ausnehmung in zwei Schenkelabschnitte (4a, 4b) geteilt ist.

## Claims

1. A device for fixing facade panels (a, b, c) to a substructure comprising mutually spaced support profile members connected to a building wall,
**characterised by**
a) a plurality of clips (5, 6) in the form of an inverted U-shaped profile member, which are to be mounted to the rear side of the facade panels (a, b, c),
b) a base plate (2) with
- a suspension leg (3) which is in one piece with the base plate (2) and which projects upwardly from the upper edge thereof and which is parallel to and spaced from the free large face of the base plate, for the clip (5) which is mounted to the rear side of a facade panel (a) in the lower region thereof,
- a suspension leg (4a, 4b) which is in one piece with the base plate (2) and which projects upwardly from the lower edge thereof and which is parallel to and spaced from the free large face of the base plate, for the clip (6) which is arranged at the rear side of the facade panel (c) which downwardly adjoins the above-mentioned facade panel (a), in the upper region of the facade panel (c), and
- two mutually spaced receiving holes (8a, 8b) arranged one above the other for the passage therethrough of fixing elements (8) engaging into the support profile member (1), for the base plate (2), and
c) a retaining device (10) for the clips, which is connected displaceably and fixably to the base plate (2).

2. A device according to claim 1 **characterised in that** the retaining device (10) comprises a flat profile member with a substantially horizontal longitudinal axis, which can be screwed adjustably in respect of height to the base plate (2).

3. A device according to claim 2 **characterised in that** at least one of the clips (6) of each facade panel has in the transverse leg of its U-shaped profile member a screwthreaded bore in which is received an adjusting screw (11) whose free shank end bears against the upper edge of the lower leg (4a, 4b) of the base plate (2).

4. A device according to claim 3 **characterised in that** at its one end the retaining device (10) has two mutually spaced transverse ribs (10b) which project in the direction of the facade panel (a, b, c) and between which the head of the adjusting screw (11) comes to lie, and that the other end (10c) of the retaining device is angled transversely with respect to its longitudinal axis approximately at 45° towards the facade panel.

5. A device according to one of claims 1 to 4 **characterised in that** the retaining device (10) is connected to the base plate (2) by way of a screwthreaded bolt (9) which is non-rotatably fixed to the base plate and which engages through a hole (10a) in the retaining device (10) and a nut (12) which is screwed on to the screwthreaded bolt (9).

6. A device according to claim 5 **characterised in that** the screwthreaded bolt (9) is arranged in the base plate displaceably but non-rotatably in a slot (8c) with a vertical axis.

7. A device according to claim 5 or claim 6 **characterised in that** the hole in the retaining device is a slot with a horizontal axis.

8. A device according to one of claims 1 to 7 **characterised in that** the upper suspension leg (3) of the base plate (2) is divided by a central opening into two leg portions.

9. A device according to one of claims 1 to 8 **characterised in that** the lower suspension leg of the base plate (2) is divided by a central opening into two leg portions (4a, 4b).

## Revendications

1. Dispositif de fixation pour plaques de façade (a, b, c) sur une ossature en profilés supports distants les uns des autres et reliés à un mur de bâtiment,
**caractérisé en ce qu'**il comprend
a) une pluralité d'agrafes (5, 6) affectant la forme d'un profilé en U renversé, destinées à être rapportées sur la face arrière des plaques de façade (a, b, c) ,
b) une plaque de base (2) avec
- un bras d'accrochage (3) réalisé monobloc avec la plaque de base (2), s'étendant depuis le bord supérieur de cette dernière vers le haut, à distance et parallèlement à la grande surface libre de ladite plaque de base et destiné à coopérer avec l'agrafe (5) rapportée en partie basse de la face arrière d'une plaque de façade (a)
- un bras d'accrochage (4a, 4b) réalisé monobloc avec la plaque de base (2), s'étendant depuis le bord inférieur de cette dernière vers le haut, à distance et parallèlement à la grande surface libre de la plaque de base et destiné à coopérer avec l'agrafe (6) rapportée en partie haute de la face arrière de la plaque de façade (c) placée directement sous la plaque de façade (a), et
- deux trous de positionnement (8a, 8b) distants l'un de l'autre et disposés l'un au-dessus de l'autre, pour permettre le passage d'éléments de fixation (8) de la plaque de base (2) qui s'engagent dans le profilé support (1) et
c) un dispositif de maintien (10) des agrafes, monté mobile et apte à être fixé en position sur la plaque de base (2).

2. Dispositif selon la revendication 1, **caractérisé en ce que** le dispositif de maintien (10) se compose d'un profilé plat, dont l'axe longitudinal est sensiblement horizontal et qui est susceptible d'être vissé à une hauteur réglable sur la plaque de base (2).

3. Dispositif selon la revendication 2, **caractérisé en ce qu'**au moins une des agrafes (6) de chaque plaque de façade comporte dans la région transversale de son profil en U un trou taraudé, recevant une vis de réglage (11) dont l'extrémité libre de la tige coopère en appui avec le bord supérieur du bras inférieur (4a, 4b) de la plaque de base (2).

4. Dispositif selon la revendication 3, **caractérisé en ce que** le dispositif de maintien (10) comporte, à l'une de ses extrémités, deux nervures transversales (10b) distantes l'une de l'autre et faisant saillie en direction de la plaque de façade (a, b, c), entre lesquelles vient se loger la tête de la vis de réglage (11), et **en ce que** l'autre extrémité (10c) du dispositif de maintien est incliné, transversalement à l'axe longitudinal dudit dispositif de maintien, d'un angle inférieur à 45° environ en direction de la plaque de façade.

5. Dispositif selon l'une des revendications 1 à 4, **caractérisé en ce que** le dispositif de maintien (10) est relié à la plaque de base (2) au moyen d'un axe fileté (9) fixé immobile en rotation à ladite plaque et traversant un trou (10a) que présente le dispositif de maintien (10) et au moyen d'un écrou (12) vissé sur ledit axe.

6. Dispositif selon la revendication 5, **caractérisé en ce que** l'axe fileté (9) est monté fixe en rotation mais mobile en translation dans la plaque de base, à l'intérieur d'un trou oblong (8c) orienté verticalement.

7. Dispositif selon la revendication 5 ou 6, **caractérisé en ce que** le trou ménagé dans le dispositif de maintien est un trou oblong orienté horizontalement.

8. Dispositif selon l'une des revendications 1 à 7, **caractérisé en ce que** le bras d'accrochage supérieur (3) de la plaque de base (2) est divisé en deux portions de bras par un évidement médian.

9. Dispositif selon l'une des revendications 1 à 8, **caractérisé en ce que** le bras d'accrochage inférieur de la plaque de base (2) est divisé en deux portions de bras (4a, 4b) par un évidement médian.
